# FASCICULE DE BREVET EUROPEEN

(11) **EP 0 611 611 B1**
(45) Date de publication et mention de la délivrance du brevet: **29.12.1997**
(21) Numéro de dépôt: 94500032.1
(22) Date de dépôt: 18.02.1994
(51) Int. Cl.: B21D 7/06

(54) **Appareil électrique à couder les tubes**
Elektrische Rohrbiegevorrichtung
Electrical apparatus for bending tubes

(30) Priorité: 19.02.1993 ES 9300464 U; 07.04.1993 ES 9300960 U
(43) Date de publication de la demande: 24.08.1994
(73) Titulaire: SUPER-EGO TOOLS S.A., E-48220 Abadiano (Vizcaya) (ES)
(72) Inventeur: Azkona Ollacarizqueta, Manuel, km. 2. E-48220 Abadiano (Vizcaya) (ES)
(74) Mandataire: Urizar Barandiaran, Miguel Angel

(56) Documents cités:
- EP-A- 0 299 792
- EP-A- 0 350 457
- EP-A- 0 352 236
- DE-U- 9 304 778
- FR-A- 2 642 340

## Description

La présente invention concerne un appareil électrique à couder les tubes.

Il est connu de **FR-A-2 642 340**, un appareil électrique pour couder les tubes utilisant un système de transmission consistant en un moteur électrique moto-reducteur qui actionne un élément de tour constitué par un embauchoir ou patin de forme, ledit appareil comprenant un capuchon fin de course coaxial à l'élément de tour et des moyens fixes de butée, disposés, angulairement dans deux positions finales pour faire butoir lors d'une rotation de l'element de tour avec une butée, et des moyens permettant d'arrêter la rotation de l'élément de tour lorsqu'il atteint sa position finale.

Dans ledit brevet **FR-A-2642340**, par exemple, il est suggeré d'utiliser à ce but un embrayage à friction qui intervient lorsque la matrice atteint l'une de ses deux positions finales, c'est à dire, à 180º.

S'il on veut arrêter la rotation dans une quelconque autre position 30º, 45º, 60º ou 90º on doit actuer manuellement ce que produit inexactitudes dans l'angle de coudage entre les tubes qui doivent avoir le même angle de coudage et un travail attentif et additionnel de l'ouvrier.

Le problème à resoudre est de réaliser un appareil qui permet d'arreter la rotation
dans des angles de coudage exacts, entre les deux positions finales,
d'une manière repetitive et
automatique, ladite rotation pouvant
être changée si l'ouvrier le veut.

L'appareil selon l'invention est caractérisé en ce qu'il comporte des moyens de butée fixables dans des positions angulaires déterminées sur le capuchon de fin de course qui est relié à l'élément de tour pour faire butoir lors d'une rotation de l'élément de tour avec ladite butée en limitant la course de l'élément de tour à des angles déterminés, ladite butée étant fixée à un piton d'une tige montée à glissement sur l'armature de l'appareil, ladite tige provoquant par son mouvement le déplacement de la commande de travail du système de transmission.

En vue d'en faire mieux comprendre l'objet, on représente sur les figures une forme de réalisation pratique de l'invention, susceptible de subir des changements accessoires sans sortir du cadre de l'invention telle que revendiquée.

La figure 1 est une projection en verticale de l'appareil à couder de l'invention, non équipé de l'embauchoir ni du patin.

La figure 2 est vue en plan de la figure 1.

La figure 3 est une vue en plan du capuchon fin de course.

La figure 4 est une vue de la section A:A de la figure 1.

La figure 5 est une vue partielle en verticale d'une autre réalisation pratique de l'appareil à couder de l'invention.

La figure 6 est une vue latérale de la figure 5.

On a disposé l'anse (1) de l'appareil à couder en parallèle à l'axe longitudinal de celui-ci et au dessus de l'axe de gravité en position horizontale, afin de pouvoir le transporter sans risque d'endommager si l'on en cogne le moteur (2), comme cela risquait de se produire jusque là.

On l'a également équipé de pieds d'appui (3) pour son positionnement vertical ainsi que de pieds d'appui (4) pour son positionnement horizontal.

On emploie conventionnellement, sur les machines électriques manuelles, un système de transmission consistant en un moto-réducteur, lequel actionne le patin/embauchoir, avec une commande de travail (7) d'avance-recul.

Relié à l'élément qui tourne (patin-embauchoir) on dispose un capuchon fin de course (8) (fig. 3) disposé coaxialement par rapport à l'axe (9) de l'appareil.

Le capuchon fin de course (8) est muni de jupes (10) lesquelles se trouvent disposées angulairement de sorte que l'extrémité (11) de l'une d'entre elles serve de butée à un piton (12) fixé à une tige (13) (figure 1) coulissante.

La commande de travail (7) (figure 4) se trouve reliée à un larget (14) qui se verrouille par un bout dans la position désirée par l'utilisateur par un moyen conventionnel, par exemple par un piton (15) à l'aide d'un ressort (16), et se déverrouille lorsque l'autre extrémité l'entraîne (17) par le mouvement de la tige (13) avec laquelle il tourne sur son axe (20) en donnant lieu au tour de la commande de travail (7), ce qui permet d'en arrêter la marche.

On a disposé sur le capuchon fin de course (8) une série d'orifices (18) échelonnés angulairement à des distances fixées à l'avance afin d'y placer des largets de butée (25) avec le piton (12) pour couder les tubes d'un angle déterminé, par exemple, 45º, 99º ou 135º, sur un modo répétitif, dans la mesure où lorsque l'un des largets fait butée avec ce même piton (12) on en arrête la marche automatiquement, ainsi qu'il est expliqué pour l'extrémité (11) de la jupe (10).

Les extrémités (11), (11') des jupes (10) peuvent faire fonction de butées de sécurité dans les deux sens de fonctionnement.

On a employé sur les figures 5 et 6 une autre réalisation du capuchon de fin de course (8') dont les jupes (10₁), (10₂) sont disposées angulairement de sorte que l'extrémité (11₁) de la première jupe (10₁), lorsqu'elle fait butée avec un piton (12) fixe à la tige coulissante (13), entraîne celle-ci par son mouvement en agissant sur un dispositif d'arrêt de la marche. L'embauchoir, dans cette position, revient vers sa position initiale jusqu'à ce que l'extrémité (11₂) aille buter avec le piton (12), lequel est le point mort de reprise du cycle ainsi qu'il a été ci-dessus.

La mise en marche ou son inversion s'effectue à l'aide de la commande (7).

Le dispositif d'arrêt pourrait être un inverseur de marche.

Au capuchon de fin de course (8') on a ajouté de manière coaxiale un disque (X) muni d'une languette (l) radiale dont le rayon (m₁) est d'une longueur similaire à celle du rayon (m₂) du capuchon (8').

Le capuchon fin de course (8') et le disque (X) doivent se positionner et se fixer entre eux selon le bon gré de l'utilisateur. Dans ce cas concret (figure 6), on a pratiqué sur le capuchon de fin de course (8') une rainure (r) radiale dans laquelle peut glisser une vis (t) ou tout autre élément d'encastrement-serrage du disque (X) avec le capuchon (8'), mais il serait possible d'employer quelque autre solution conventionnelle de positionnement-serrage.

Dans cette disposition, le bout (11₂) de la jupe (10₂) continuera à exercer la même fonction que celle décrite plus haut et la fonction de la extrémité (11₁) de la jupe (10₁) sera remplacée par la tete (c) gauche, dans le sens contraire des aiguilles d'une montre selon la figure 5, de la languette (l).

Sachant que la languette (l) peut se fixer dans n'importe quelle position angulaire à l'intérieur de la rainure (r), la tête (c) par rapport à la butée (12) pourra former l'angle souhaité au repos, ou si l'on préfère, il sera possible de fixer à volonté l'angle de courbure du tube à couder.

On peut égalemente arriver à une disposition selon laquelle le capuchon de fin de course (8') et le disque (X) forment un sandwich portant des indications goniométriques sur sa surface extérieure.

## Revendications

1. Appareil électrique pour couder les tubes utilisant un système de transmission consistant en un moteur électrique moto-réducteur qui actionne un élément de tour (5) constitué par un embauchoir ou patin de forme, ledit appareil comprenant un capuchon (8;8') de fin de course monté coaxial à l'élément de tour (5) et comportant des moyens fixes de butée (10,11,11',10₁,10₂,11₁,11₂) disposés angulairement dans deux position finales pour faire butoir lors d'une rotation de l'élément de tour (5) avec une butée, et des moyens permettant d'arrêter la rotation de l'élément de tour (5) lorsqu'il atteint sa position finale, caractérisé en ce qu'il comporte des moyens de butée (25;X) fixables dans des positions angulaires déterminées sur le capuchon (8;8') de fin de course qui est relié à l'élément de tour (5) pour faire butoir lors d'une rotation de l'élément de tour (5) avec ladite butée en limitant la course de l'élément de tour (5) à des angles déterminés, ladite butée étant fixée à un piton (12) d'une tige (13) montée à glissement sur l'armature de l'appareil, ladite tige (13) provoquant par son mouvement le déplacement de la commmande de travail (7) du système de transmission.

2. Appareil électrique selon la revendication 1 caractérisé en ce que lesdits moyens de butée fixables sont représentés par un disque (X) à languette radiale (l) dont le rayon (m₁) est de longueur similaire au rayon (m₂) du capuchon (8'), le disque (X) étant coaxial et fixable en position angulaire au capuchon (8').

3. Appareil électrique selon la revendication 2 caractérisé en ce que le capuchon (8') comporte une rainure (r) dans laquelle peut glisser une vis (t) de serrage du disque (X) avec le capuchon (8').

4. Appareil électrique selon la revendication 1, caractérisé en ce que les moyens de butée fixables sont constitués par des largets de butée (25) qui peuvent être fixés de manière amovible sur le capuchon (8) de fin de course.

## Claims

1. An electrical apparatus for bending pipes using a transmission system consisting of an electric gear motor which powers a turning device (5) constituted by a shaping tree or patten, the said apparatus comprising a limiter hood (8; 8') mounted coaxially with the turning device (5) and carrying fixed means of stopping (10, 11, 11', 10₁, 10₂, 11₁, 11₂) arranged angularly in two ending positions in order to form a stop to the rotation of the turning device (5) by a check, and means of allowing the rotation of the turning device (5) to be stopped when it reaches its final position, characterized in that it carries means of stopping (25; X) which can be fixed in specific angular positions on the run limit hood (8; 8') which is connected to the turning device (5) in order to form a stop to the rotation of the turning device (5), with the said check limiting the run of the turning device (5) to specific set angles, the said check being fixed to a peg (12) on a rod (13) mounted to slide on the framework of the apparatus, the said rod (13) provoking by its movement a shifting of the transmission system control lever (17).

2. An electrical apparatus in accordance with claim 1 characterized in that the said fixable means of stopping are represented by a disc (X) with a radial spline (l) of which the radius (m₁) is similar to the radius (m₂) of the hood (8'), the disc (X) being coaxial with and able to be set on the hood in an angular position (8').

3. An electrical apparatus according to claim 2 characterized in that the hood (8') has a groove (r) in which a screw (t) for tightening the disc (X) to the hood (8') can slide.

4. An electrical apparatus according to claim 1 characterized in that the fixable means of stopping are constituted by stop pegs (25) which can be fixed to the run limit hood (8) and are detachable.

## Patentansprüche

1. Elektrovorrichtung zum Biegen von Rohren unter Einsatz eines Antriebssystems bestehend aus einem Elektro-Getriebemotor, der ein aus einem Profilgleitdom oder einer Profilgleitplatte bestehendes Drehelement (5) antreibt. Zu dieser Vorrichtung gehört eine Kappe (8;8') als Endlagenteil, die koaxial am Drehelement (5) befestigt ist und auf der die festen Endanschlagmittel (10, 11, 11',10₁, 10₂, 11₁, 11₂) in zwei winkligen Endstellungen angeordnet sind, um bei Umdrehung des Drehelements (5) auf einen Anschlag zu stossen, wobei den festen Endanschlägen ermöglicht wird, die Umdrehung des Drehelementes (5) zu stoppen, sobald die Endstellung erreicht ist, dadurch gekennzeichnet, dass sie die festen Anschlagteile (25;X) enthält, die in bestimmten Winkelstellungen auf der Endlagenkappe (8;8') befestigt werden können, die ihrerseits mit dem Drehelement (5) verbunden ist, um bei der Umdrehung des Drehelements (5) auf den genannten Anschlag zu stossen und den Hub des Drehelements (5) auf bestimmte Winkel zu begrenzen, wobei der genannte Anschlag am festen Bolzen (12) eines auf einer Gleitführung auf dem Gestell der Vorrichtung angeordneten Zapfens (13) befestigt ist. Der genannte Zapfen (13) löst durch seine Bewegung den Antrieb (7) des Antriebssystems aus.

2. Elektrische Vorrichtung gemäss Anspruch 1, dadurch gekennzeichnet, dass die genannten, fest anzuordnenden Anschlagmittel durch eine Scheibe (X) mit Radialzunge (l) dargestellt werden, deren Radius (m₁) eine ähnliche Länge wie der Radius (m₂) der Kappe (8') hat, wobei die Scheibe (X) koaxial in winkliger Position an der Kappe (8') befestigt werden kann.

3. Elektrische Vorrichtung gemäss Anspruch 2, dadurch gekennzeichnet, dass die Kappe (8') eine Nut (r) enthält, in der eine Schraube (t) gleiten kann, die die Scheibe (X) fest mit der Kappe (8') verbindet.

4. Elektrische Vorrichtung gemäss Anspruch 1, dadurch kennzeichnet, dass die zu befestigenden Anschlagmittel aus Anschlagplatinen (25) bestehen, die beweglich auf der Endstellungskappe (8) angeordnet werden können.
